# EUROPÄISCHE PATENTSCHRIFT

(11) **EP 3 051 222 B1**
(45) Veröffentlichungstag und Bekanntmachung des Hinweises auf die Patenterteilung: **04.11.2020**
(21) Anmeldenummer: 16150016.0
(22) Anmeldetag: 04.01.2016
(51) Int. Cl.: F24F 7/00, F24F 7/08, F24F 13/02, F24F 13/12

(54) **UMSCHALTEINRICHTUNG FÜR EIN BELÜFTUNGSSYSTEM**
SWITCHOVER DEVICE FOR A VENTILATION SYSTEM
DISPOSITIF DE COMMUTATION POUR UN SYSTÈME DE VENTILATION

(30) Priorität: 30.01.2015 DE 102015201604
(43) Veröffentlichungstag der Anmeldung: 03.08.2016
(73) Patentinhaber: Vaillant GmbH, 42859 Remscheid (DE)
(72) Erfinder: Bankowski, Max, 51515 Kürten (DE); Mathes, Burkhard, 42657 Solingen (DE)
(74) Vertreter: Popp, Carsten

(56) Entgegenhaltungen:
- EP-A2- 0 048 016
- FR-A1- 2 942 531
- JP-A- H11 173 623

## Beschreibung

Die Erfindung bezieht sich auf eine Umschalteinrichtung für ein Belüftungssystem. Bei Belüftungssystemen gemäß dem Stand der Technik ist die Strömungsrichtung zumeist unveränderlich festgelegt. So wird in der Regel verbrauchte Luft aus der Küche, dem Bade- und Schlafzimmer abgezogen und frische Luft Wohn- und Arbeitszimmern zugeführt.

Aus DE 102013100056 B3 ist ein Belüftungssystem bekannt, bei dem die Richtung der Durchströmung geändert werden kann um jahreszeitlich bedingte Umgebungsbedingungen zu berücksichtigen. So wird im Sommer ein Luftstrom zunächst in Aufenthaltsräume geleitet und mit der verbrauchten Luft eine Computeranlage gekühlt. Im Winter heizen zunächst die Computer die frische Luft auf, ehe diese in die Aufenthaltsräume gelangt.

Die Patentanmeldung EP 048016 A2 offenbart eine Lüftungs- und Heizungsanlage zur energiesparenden Lüftung und Einhaltung einer gewünschten Temperatur, insbesondere für hohe Räume. Die Anlage verfügt über Einrichtungen zur Luftzu- und -abführung für den zu lüftenden und/oder zu heizenden Raum und über mindestens eine Luftheizeinheit zur Aufheizung der Zuluft. Die Lüftungsöffnungen arbeiten im Sommer als in die Aufenthaltszone gerichtete Zuluftöffnungen und im Winter als Absaugöffnungen und umgekehrt.

Die Patentanmeldung JP H11173623 A lehrt, einen Luftstrom durch mehrere Räume abhängig davon zu steuern, in welchem Raum sich eine Person aufhält, um eine Kondensation zu vermeiden.

Es ist Aufgabe der Erfindung, bei einem Belüftungssystem eine einfache Möglichkeit zu schaffen, Räume bedarfsgerecht zu belüften, so dass sie alternativ mit Zuluft versorgt oder Abluft aus ihnen abgezogen werden kann. Ein weiteres Ziel ist es, den Massenstromausgleich des Luftverteilungssystems zu optimieren.

Diese Aufgabe wird durch eine Umschalteinrichtung mit den Merkmalen von Anspruch 1 gelöst. Vorgesehen ist dabei eine Umschalteinrichtung für ein Belüftungssystem welches eine Frischluftzufuhr und eine

Abluftabführung aufweist. Diese münden in zwei getrennte Kammern, welche über Umschaltventile in Form von Hohlrohren mit den Anschlussleitungen der zu belüftenden Räume verbunden sind. Die Umschaltventile ermöglichen eine Verbindung der jeweiligen Räume mit der Zu- oder Abluft.

Vorteilhafte Ausgestaltungen ergeben sich durch die Merkmale der abhängigen Ansprüche. Die Erfindung wird nun anhand der Figur erläutert.

Figur 1 zeigt schematisch eine Umschalteinrichtung 1 für ein Belüftungssystem mit einer Frischluftzufuhr 2 und einer Abluftabführung 3. Die Frischluftzufuhr 2 mündet in einer ersten Kammer 4, die Abluftabführung 3 in einer zweiten Kammer 5. Aus der ersten Kammer 4 münden ferner vier Anschlussleitungen 6.1, 6.2, 6.3. Jede Anschlussleitung 6.1, 6.2, 6.3, 6.4 ist mit einem Umschaltventil 7.1, 7.2, 7.3 verbunden. Die Umschaltventile 7.1, 7.2, 7.3 verbinden die Anschlussleitungen 6.1, 6.2, 6.3 jeweils entweder mit der ersten Kammer 4 oder mit der zweiten Kammer 5. Die Umschaltventile 7.1, 7.2, 7.3 können einzeln auch so eingestellt werden, dass die Anschlussleitungen 6.1, 6.2, 6.3 weder mit der ersten Kammer 4, noch mit der zweiten Kammer 5 verbunden sind, sondern vielmehr die Anschlussleitungen 6.1, 6.2, 6.3 absperren.

Die Figuren 2 bis 4 zeigen eine besondere Ausführungsform der erfindungsgemäßen Umschalteinrichtung 1. Figur 2 zeigt hierbei die geschlossene Umschalteinrichtung 1, während Figur 3 diese geöffnet zeigt, so dass die Umschaltventile 7.1, 7.2, 7.3, 7.4 zu erkennen sind. Die erste Kammer 4 ist von der zweiten Kammer 5 durch eine Trennwand 11 getrennt, so dass keine Luft von der ersten Kammer 4 zur zweiten Kammer 5 strömen kann. Jedes Umschaltventil 7.1, 7.2, 7.3, 7.4 besteht aus einem ersten Hohlrohr 8, das in die erste Kammer 4 ragt und mit jeweils einer Anschlussleitung 6.1, 6.2, 6.3, 6.4 verbunden ist, einem geschlossenen Rohr 9, das in zweite Kammer 5 ragt und koaxial zu dem korrespondierenden ersten Hohlrohr 8 ausgerichtet ist, und einem zweiten Hohlrohr 10, das die Trennwand 8 durchdringt und koaxial zu dem korrespondierenden ersten Hohlrohr 8 ausgerichtet ist.

Bei jedem Umschaltventile 7.1, 7.2, 7.3, 7.4 sind das zweiten Hohlrohr 10, das korrespondierende geschlossene Rohr 9 sowie korrespondierende erste Hohlrohr 8 derart aufeinander abgestimmt, dass das zweite Hohlrohr 10 das erste Hohlrohr 9 sowie das geschlossene Rohr 9 in der entsprechenden Schaltstellung abdichten kann. Hierzu muss im Wesentlichen der Innenquerschnitt des zweiten Hohlrohrs 10 auf der entsprechenden Seite jeweils dem Außenquerschnitt des ersten Hohlrohrs 9 sowie des geschlossenen Rohrs 9 entsprechen. Hierbei ist eine entsprechende Passung zu wählen, die bei der Verwendung einer Dichtung entsprechend anzupassen ist. Dementsprechend ist bei Verwendung einer Dichtung ein entsprechender Spalt zwischen dem zweiten Hohlrohr 10 sowie dem ersten Hohlrohr 9 und dem geschlossenen Rohr 9 notwendig. Die Querschnitte können, müssen hierbei nicht zwingend kreissymmetrisch und auch nicht auf beiden Seiten identisch sein. Figur 4 zeigt die beiden ersten Umschaltventile 7.1, 7.2 in jeweils unterschiedlicher Schaltstellung. Das erste Umschaltventil 7.1 ist derart geschaltet, dass sein zweites Hohlrohr 10 die Verbindung der Anschlussleitung 6.1 über das erste Hohlrohr 8 mit der ersten Kammer 4 verschließt, die Verbindung zu der zweiten Kammer 5 jedoch herstellt. Somit kann über die Anschlussleitung 6.1 Luft abgesaugt werden. Das zweite Umschaltventil 7.2 ist derart geschaltet, dass die Anschlussleitung 6.2 über das erste Hohlrohr 8 mit der ersten Kammer 4 verbunden ist. Das zweite Hohlrohr 10 schließt mit dem geschlossenen Rohr 9 die Verbindung zu der zweiten Kammer 5. Somit kann über die Anschlussleitung 6.2 Luft zugeführt werden. Es ist auch möglich, das zweite Hohlrohr 10 derart zu stellen, dass die Anschlussleitungen 6.1, 6.2, 6.3, 6.4 weder Kontakt zu der ersten Kammer 4, noch der zweiten Kammer 5 hat, indem das zweite Hohlrohr 10 mittig positioniert wird. Hierzu ist es notwendig, dass das zweite Hohlrohr 10 eine axiale Erstreckung hat, die länger ist als der Abstand zwischen dem ersten Hohlrohr 8 und dem geschlossenen Rohr 9. In beiden Endpositionen des zweiten Hohlrohres 10 muss gewährleistet sein, dass das zweite Hohlrohr 10 eine Kammer 4, 5 bis zur Trennwand 11 abdichtet.

Sind die Umschaltventile 7.1, 7.2, 7.3, 7.4 kontinuierlich verstellbar, so lässt sich auch der Massenstrom kontinuierlich reduzieren ohne dabei die Gesamtzufuhr und / oder -abfuhr zu beeinflussen. Sind in den Anschlussleitungen 6.1, 6.2, 6.3, 6.4 Massenstromsensoren integriert, so lässt sich der Massenstrom individuell regeln.

Im vorliegenden Fall, auf den die Erfindung nicht begrenzt ist, sind die ersten Hohlrohre 8, die zweiten Hohlrohre 10 sowie die geschlossenen Rohre 9 jeweils zylindrisch.

Der Antrieb der zweiten Hohlrohre 10 kann von außerhalb der Umschalteinrichtung 1 über abgedichtete Spindeln oder andere Antriebe erfolgen. Der Antrieb kann auch in der Umschalteinrichtung 1 direkt erfolgen.

Figur 5 zeigt die Umschaltvorrichtung gemäß Figur 4 mit einem konkreten Antriebskonzept der umschaltenden Hohlrohre 10. In den geschlossenen Rohren 9 sind elektrische Antriebsmotoren 15 angeordnet. Über ein mit den Antriebsmotoren 15 verbundenes Gewinde 16 wird jeweils eine Spindel 17 angetrieben; diese Spindeln 17 sind über Verbindungen 18 mit den Hohlrohren 10 verbunden. Führungsschienen 19 verhindern ein Verdrehen.

Figur 6 zeigt ein Haus mit der erfindungsgemäßen Umschalteinrichtung 1 sowie mehreren Räumen 12, 13. Im Ausführungsbeispiel gemäß Figur 5 wird aus mit 12 bezeichneten Räumen Luft abgezogen und mit 13 bezeichneten Räumen Luft zugeführt. Verbindungen 14 zwischen den Räumen 12, 13 erlauben eine Luftströmung über Räume 12, 13 hinweg, so dass die den Räumen 13 zugeführte Luft über die Verbindungen 14 in die Räume 12 strömt und von dort wieder in die Umschalteinrichtung 1 geführt.

Bedarfsgerecht kann somit eine Luftverteilung gewährleistet werden. So kann zu bestimmten Zeiten eine Zufuhr zu bestimmten Räumen gewünscht sein, während zu anderen Zeiten oder bei anderen Rahmenbedingungen ein Abzug bei diesen Räumen gewünscht ist.

So muss beim Kochen in Küchen, nachts in Schlafzimmern und beim Benutzen einer Toilette ein Luftabzug gewährleistet werden. Zu anderen Zeiten kann jedoch auch Frischluft diesen Räumen zugeführt werden und über die Verbindung der Räume kann dann diese Luft in andere Räume strömen. Einzelne Räume können auch bedarfsgerecht von der Zu- oder Abführung ausgenommen werden, wenn beispielsweise ein Raum temporär nicht bewohnt ist, was durch die Temperaturvorgabe eines Thermostaten erkannt werden kann. Ist in einem Raum ein Sensor zur Erkennung der Luftqualität angerordnet, so kann dieser Raum bedarfsgerecht bei guter Raumluft auch aus der Zu- oder Abführung ausgenommen werden beziehungsweise dessen Luftbedarf reduziert werden.

Ein Raum kann auch mit sowohl einer Luftzuführung, als auch - abführung verbunden sein. Dies ist beispielsweise bei Schlafzimmern sinnvoll.

### Bezugszeichenliste

- 1: Umschalteinrichtung
- 2: Frischluftzufuhr
- 3: Abluftabführung
- 4: erste Kammer
- 5: zweite Kammer
- 6: Anschlussleitung (6.1, 6.2, 6.3, 6.4)
- 7: Umschaltventil (7.1, 7.2, 7.3, 7.4)
- 8: erstes Hohlrohr
- 9: geschlossenes Rohr
- 10: zweites Hohlrohr
- 11: Trennwand
- 12: Raum
- 13: Raum
- 14: Verbindung
- 15: Antriebsmotor
- 16: Gewinde
- 17: Spindel
- 18: Verbindung
- 19: Führungsschiene

## Patentansprüche

1. Umschalteinrichtung (1) für ein Belüftungssystem mit einer Frischluftzufuhr (2) und einer Abluftabführung (3) sowie mehreren Anschlussleitungen (6.1, 6.2, 6.3, 6.4),
wobei die Frischluftzufuhr (2) in einer erste Kammer (4) mündet,
die Abluftabführung (3) in einen zweite Kammer (5) mündet,
jede Anschlussleitung (6.1, 6.2, 6.3, 6.4) mit einem Umschaltventil (7.1, 7.2, 7.3, 7.4) verbunden ist,
wobei die Umschaltventile (7.1, 7.2, 7.3, 7.4) die Anschlussleitungen (6.1, 6.2, 6.3, 6.4) jeweils entweder mit der ersten Kammer (4) oder mit der zweiten Kammer (5) verbinden, wobei die erste Kammer (4) von der zweiten Kammer (5) durch eine Trennwand (8) getrennt ist, **dadurch gekennzeichnet, dass** jedes Umschaltventil (7.1, 7.2, 7.3, 7.4) aus
einem ersten Hohlrohr (8), das in eine der beiden Kammern (4, 5) ragt und mit jeweils einer Anschlussleitung (6.1, 6.2, 6.3, 6.4) verbunden ist,
einem geschlossenen Rohr (9), das in die andere Kammer (4, 5) ragt und parallel, vorzugsweise koaxial zu dem korrespondierenden ersten Hohlrohr (8) ausgerichtet ist, und einem zweiten Hohlrohr (10), das die Trennwand (8) durchdringt und koaxial zu dem korrespondierenden ersten Hohlrohr (8) ausgerichtet ist, besteht,
wobei das zweiten Hohlrohr (10) im Wesentlichen einen derartigen Innenquerschnitt wie das jeweils korrespondierende geschlossene Rohr (9) sowie das korrespondierende erste Hohlrohr (8) einen Außenquerschnitt aufweist.

2. Umschalteinrichtung (1) für ein Belüftungssystem nach Anspruch 1, **dadurch gekennzeichnet, dass** zwischen dem zweiten Hohlrohr (10) und dem korrespondierenden ersten Hohlrohr (8) und / oder dem zweiten Hohlrohr (10) und dem korrespondierenden geschlossenen Rohr (9) jeweils eine Dichtung angeordnet ist.

3. Umschalteinrichtung für ein Belüftungssystem nach Anspruch 1 oder 2, **dadurch gekennzeichnet, dass** zwischen dem zweiten Hohlrohr (10) und der korrespondierenden Durchdringung der Trennwand (11) jeweils eine Dichtung angeordnet ist.

4. Umschalteinrichtung für ein Belüftungssystem nach Anspruch 1 bis 3, **dadurch gekennzeichnet, dass** die Umschaltventile (7.1, 7.2, 7.3, 7.4) kontinuierlich verstellbar sind.

5. Umschalteinrichtung für ein Belüftungssystem nach Anspruch 1 bis 4, **dadurch gekennzeichnet, dass** Volumen- oder Massenstromsensoren in den ersten Hohlrohren (10) oder Anschlussleitungen (6.1, 6.2, 6.3, 6.4) angeordnet sind, die Volumen- oder Massenstromsensoren mit einer Regelung verbunden sind und diese Regelung mit Stellantrieben für die Umschaltventile (7.1, 7.2, 7.3, 7.4) verbunden ist.

## Claims

1. Switchover device (1) for a ventilation system having a fresh air supply (2) and an exhaust air discharge (3) as well as several connecting lines (6.1, 6.2, 6.3, 6.4), wherein the fresh air supply (2) opens into a first chamber (4),
the exhaust air discharge (3) opens into a second chamber (5),
each connecting line (6.1, 6.2, 6.3, 6.4) is connected to a switchover valve (7.1, 7.2, 7.3, 7.4),
wherein the switchover valves (7.1, 7.2, 7.3, 7.4) connect the connecting lines (6.1, 6.2, 6.3, 6.4) in each case either to the first chamber (4) or to the second chamber (5), wherein the first chamber (4) is separated from the second chamber (5) by a partition (8), **characterised in that** each switchover valve (7.1, 7.2, 7.3, 7.4) consists of
a first hollow tube (8) which protrudes into one of the two chambers (4, 5) and is connected in each case to a connecting line (6.1, 6.2, 6.3, 6.4),
a closed tube (9) which protrudes into the other chamber (4, 5) and is aligned parallel, preferably coaxially, to the corresponding first hollow tube (8),
and a second hollow tube (10) which penetrates the partition (8) and is aligned coaxially to the corresponding first hollow tube (8),
wherein the second hollow tube (10) essentially has an inner cross-section such as the outer cross-section of the respectively corresponding closed tube (9) and the corresponding first hollow tube (8).

2. Switchover device (1) for a ventilation system according to claim 1, **characterised in that** a seal is arranged in each case between the second hollow tube (10) and the corresponding first hollow tube (8) and/or between the second hollow tube (10) and the corresponding closed tube (9).

3. Switchover device for a ventilation system according to claim 1 or 2, **characterised in that** a seal is arranged in each case between the second hollow tube (10) and the corresponding penetration of the partition (11).

4. Switchover device for a ventilation system according to claim 1 to 3, **characterised in that** the switchover valves (7.1, 7.2, 7.3, 7.4) are continuously adjustable.

5. Switchover device for a ventilation system according to claim 1 to 4, **characterised in that** volume or mass flow sensors are arranged in the first hollow tubes (10) or connecting lines (6.1, 6.2, 6.3, 6.4), the volume or mass flow sensors are connected to a control unit and this control unit is connected to actuators for the switchover valves (7.1, 7.2, 7.3, 7.4).

## Revendications

1. Dispositif de commutation (1) pour un système de ventilation avec une alimentation en air frais (2) et une évacuation d'air vicié (3) ainsi que plusieurs conduites de raccordement (6.1, 6.2, 6.3, 6.4),
dans lequel l'alimentation en air frais (2) débouche dans une première chambre (4),
l'évacuation d'air vicié (3) débouche dans une seconde chambre (5),
chaque conduite de raccordement (6.1, 6.2, 6.3, 6.4) est reliée à une soupape de commutation (7.1, 7.2, 7.3, 7.4),
dans lequel les soupapes de commutation (7.1, 7.2, 7.3, 7.4) relient les conduites de raccordement (6.1, 6.2, 6.3, 6.4) respectivement soit à la première chambre (4), soit à la seconde chambre (5), dans lequel la première chambre (4) est séparée de la seconde chambre (5) par une paroi de séparation (8), **caractérisé en ce que** chaque soupape de commutation (7.1, 7.2, 7.3, 7.4) consiste en un premier tube creux (8) qui dépasse dans une des deux chambres (4, 5) et est relié respectivement à une conduite de raccordement (6.1, 6.2, 6.3, 6.4),
un tube fermé (9) qui dépasse dans l'autre chambre (4, 5) et est réalisé de manière parallèle, de préférence de manière coaxiale par rapport au premier tube creux (8) correspondant, et un second tube creux (10) qui pénètre dans la paroi de séparation (8) et est réalisé de manière coaxiale par rapport au premier tube creux (8) correspondant,
dans lequel le second tube creux (10) présente sensiblement une section transversale intérieure telle que respectivement le tube fermé (9) correspondant ainsi que le premier tube creux (8) correspondant présente une section transversale extérieure.

2. Dispositif de commutation (1) pour un système de ventilation selon la revendication 1, **caractérisé en ce qu'**un joint est agencé respectivement entre le second tube creux (10) et le premier tube creux (8) correspondant et/ou le second tube creux (10) et le tube fermé (9) correspondant.

3. Dispositif de commutation pour un système de ventilation selon la revendication 1 ou 2, **caractérisé en ce qu'**un joint est agencé respectivement entre le second tube creux (10) et la pénétration correspondante de la paroi de séparation (11).

4. Dispositif de commutation pour un système de ventilation selon la revendication 1 à 3, **caractérisé en ce que** les soupapes de commutation (7.1, 7.2, 7.3, 7.4) peuvent être réglées en continu.

5. Dispositif de commutation pour un système de ventilation selon la revendication 1 à 4, **caractérisé en ce que** des capteurs de débit volumique ou massique sont agencés dans les premiers tubes creux (10) ou conduites de raccordement (6.1, 6.2, 6.3, 6.4), les capteurs de débit volumique ou massique sont reliés à un système de commande et ce système de commande est relié à des actionneurs pour les soupapes de commutation (7.1, 7.2, 7.3, 7.4).
